# EUROPÄISCHE PATENTANMELDUNG

(11) **EP 1 514 980 A1**
(43) Veröffentlichungstag der Anmeldung: **16.03.2005**
(21) Anmeldenummer: 04018891.4
(22) Anmeldetag: 10.08.2004
(51) Int. Cl.: E04F 19/08, E04B 1/94, E04B 9/00, E04C 2/38

(54) **Revisionsabdeckung**

(30) Priorität: 13.09.2003 DE 10342404
(71) Anmelder: Langenhorst, Günter, Dipl.-Ing., D-59494 Soest (DE)
(72) Erfinder: Langenhorst, Günter, Dipl.-Ing., D-59494 Soest (DE)
(74) Vertreter: Honke, Manfred, Dr.-Ing.

(57) **Zusammenfassung**

Es handelt sich um eine Revisionsabdeckung mit einem Revisionsrahmen und einem Revisionsdeckel, der eine Dämmplatte und einen die Dämmplatte umfassenden Deckelrahmen mit einem Auflagerschenkel und einem Rahmenschenkel aufweist. Die Dämmplatte ist mit dem Auflagerschenkel verklebt. Dazu weist der Auflagerschenkel eine innenseitige Riffelung unter Bildung einer Aufnahmenut für Klebstoff zwischen dem Rahmenschenkel und Riffelung auf, wobei die Riffelung zum Auffangen von aus der Aufnahmenut beim Positionieren der Dämmplatte verdrängtem Klebstoff dient.

## Beschreibung

Die Erfindung betrifft eine Revisionsabdeckung, mit einem Revisionsrahmen für Wand- und Deckeneinbau und mit einem in dem Revisionsrahmen gelagerten Revisionsdeckel, wobei der Revisionsdeckel eine Dämmplatte (und gegebenenfalls auf seiner Rückseite eine Stahlplatte) und einen die Dämmplatte (und gegebenenfalls Stahlplatte) einfassenden Deckelrahmen mit einem Auflagerschenkel und einem Rahmenschenkel aufweist.

Bei derartigen Revisionsabdeckungen müssen aus fertigungstechnischen Gründen stets Toleranzen berücksichtigt werden. Das gilt insbesondere in Bezug auf die Einlagerung der Dämmplatte mit gegebenenfalls einer Stahlplatte in dem Deckelrahmen des Revisionsdeckels. Aufgrund dieser Toleranzen sind die Dämmplatte und gegebenenfalls Stahlplatte gegenüber dem Rahmenprofil des Deckelrahmens zurückgesetzt. Nach erfolgtem Einbau muss folglich ein Ausgleich erfolgen. Zu diesem Zweck findet Spachtelmasse Verwendung. Nach einer bekannten Ausführungsform wird der Deckelrahmen mit Spachtelmasse gleichsam aufgefüllt, so dass nach dem Glätten der Spachtelmasse Revisionsrahmen und Revisionsdeckel untereinander und mit der betreffenden Wand oder Decke fluchten. In diesem Fall ist jedoch die an der Dämmplatte anhaftende Spachtelschicht insofern nachteilig, als aus der Spachtelmasse Feuchtigkeit in die Dämmplatte eindringen und die Dämmplatte schließlich ausbeulen kann. - Bei einer anderen bekannten Ausführungsform weist der Deckelrahmen eine Füllung aus Spachtelmasse auf, wobei die Dämmplatte gegebenenfalls mit der Stahlplatte derart in die Spachtelmasse eingedrückt ist, dass die Dämmplatte in der erhärteten Spachtelmasse mit dem Rahmenschenkel fluchtet (vgl. DE 593 00 248). ― Diese Ausführungsform hat sich an sich bewährt, ist jedoch in Bezug auf die Verwendung von Spachtelmasse als Haftbrücke zwischen einerseits dem Deckelrahmen und andererseits der Dämmplatte und gegebenenfalls zwischen gelagerten Stahlplatte verbesserungsbedürftig.

Der Erfindung liegt die Aufgabe zugrunde, eine Revisionsabdeckung der eingangs beschriebenen Ausführungsform zu schaffen, bei welcher eine funktionsgerechte Adhäsivverbindung zwischen Deckelrahmen und Dämmplatte (sowie gegebenenfalls Stahlplatte) unter Verzicht auf Spachtelmasse gewährleistet ist.

Diese Aufgabe löst die Erfindung bei einer gattungsgemäßen Revisionsabdeckung dadurch, dass die Dämmplatte (und/oder gegebenenfalls Stahlplatte) mit zumindest dem Auflagerschenkel verklebt ist und der Auflagerschenkel mit vorgegebenem Abstand zu dem Rahmenschenkel eine innenseitige Riffelung unter Bildung einer Aufnahmenut für Klebstoff zwischen dem Rahmenschenkel und der Riffelung aufweist, wobei die Riffelung zum Auffangen von aus der Aufnahmenut verdrängtem Klebstoff dient und die Dämmplatte mit dem Rahmenschenkel fluchtet. - Im Rahmen der Erfindung schließen folglich die Unterseite der Dämmplatte und die Unterkante des Rahmenschenkels des Deckelrahmens bündig ab. Das lässt sich überraschenderweise auch dann erreichen, wenn unter Verzicht auf Spachtelmasse mit einem Klebstoff gearbeitet wird. Dann allerdings muss dafür Sorge getragen werden, dass selbst unter Berücksichtigung einer Klebstoffdosierung überflüssiger Klebstoff einwandfrei verteilt und aufgefangen wird, wenn die Dämmplatte im Zuge der Montage in Flucht mit dem Rahmenschenkel positioniert wird. Da im Zuge dieser Positionierung überflüssiger Klebstoff aus der Aufnahmenut in den Bereich der Riffelung verdrängt wird, wird eine Klebeverbindung zwischen der Dämmplatte und gegebenenfalls Stahlplatte und dem Auflagerschenkel nicht nur im Bereich der Aufnahmenut, sondern auch im Bereich der Riffelung erreicht. Daraus resultiert ein besonders einwandfreier und stabiler Verbund zwischen Auflagerschenkel und Dämmplatte und gegebenenfalls Stahlplatte.

Im Rahmen der Erfindung kann die Dämmplatte (und/oder gegebenenfalls Stahlplatte) zusätzlich auch mit dem Rahmenschenkel verklebt werden. Dazu weist der Rahmenschenkel mit vorgegebenem Abstand zu dem Auflagerschenkel ebenfalls eine innenseitige Riffelung unter Bildung einer Aufnahmenut für Klebstoff zwischen dem Auflagerschenkel und der Riffelung auf, so dass auch in diesem Fall die Riffelung zum Auffangen von aus der Aufnahmenut verdrängtem Klebstoff dient. Durch die Kombination beider Ausführungsformen bilden die auflagerschenkelseitige Aufnahmenut und die rahmenschenkelseitige Aufnahmenut eine Aufnahmeecke für Klebstoff, wobei die Aufnahmenuten und Riffelungen rundum um den Deckelrahmen verlaufen. Als Klebstoff findet im Rahmen der Erfindung bevorzugt eine Mischung aus Aluminiumsilikaten und Wasserglas (Natriumsilikat) Verwendung, dessen Aushärtung unter Druckanwendung bei Raumtemperatur erfolgt. Darüber hinaus wird vorzugsweise ein nicht brennbarer Klebstoff verwendet, um eine hinreichende Widerstandsfähigkeit gegen Feuer und Wärme zu erreichen. Dazu dient auch die gegebenenfalls vorgesehene Stahlplatte. Im Ergebnis wird jedenfalls eine Haftverbindung von extrem hoher Festigkeit zwischen der Dämmplatte (und gegebenenfalls Stahlplatte) und dem Deckelrahmen verwirklicht.

Nach einer abgewandelten Ausführungsform der Erfindung mit selbständiger Bedeutung ist die Dämmplatte zwar ebenfalls mit zumindest dem Auflagerschenkel verklebt, jedoch weist der Auflagerschenkel auf seiner Innenseite gegen die Dämmplatte gerichtete Distanzkrallen auf, die bis zum Fluchten der Dämmplatte mit dem Rahmenschenkel in die Dämmplatte eingedrungen sind, wobei der zwischen dem Auflagerschenkel und der Dämmplatte verbleibende Zwischenraum zur Aufnahme von Klebstoff dient. Auf diese Weise wird eine besonders innige und zusätzlich mechanische Verbindung zwischen Auflagerschenkel und Dämmplatte erreicht. Dabei sind die Distanzkrallen vorzugsweise auflagerschenkelseitig in den Eckbereichen des Deckrahmens und folglich über Eck angeordnet, um eine möglichst gleichmäßig verteilte Halte- und Stabilitätsfunktion zu erreichen. Auch bei dieser Ausführungsform kann die Dämmplatte mit dem Rahmenschenkel verklebt sein.

Zweckmäßigerweise sind die Distanzkrallen als Stanzteile aus dem Auflagerschenkel abgebogen. Weiter sieht die Erfindung vor, dass der Auflagerschenkel in vorgegebenen Abständen Lochungen zum punktweisen Eingeben von Klebstoff aufweist, so dass eine punktuelle Klebverbindung zwischen dem Auflagerschenkel und der Dämmplatte erreicht wird. Denn die Erfindung hat erkannt, dass eine punktuelle Klebverbindung durchaus ausreicht, wenn darüber hinaus Distanzkrallen in die Dämmplatte zu deren zusätzlichen Halterung eindringen. Aber auch der Rahmenschenkel kann in vorgegebenen Abständen Lochungen zum punktweise Eingeben von Klebstoff besitzen.

Im Folgenden wird die Erfindung anhand einer lediglich ein Ausführungsbeispiel darstellenden Zeichnung näher erläutert. Es zeigen:
- **Fig. 1**: eine Revisionsabdeckung in schematischer Aufsicht auf die Sichtfläche,
- **Fig. 2**: einen Querschnitt durch den Gegenstand nach Fig. 1 gemäß der Linie I-I,
- **Fig. 3**: eine abgewandelte Ausführungsform des Gegenstandes nach Fig. 2 und
- **Fig. 4**: ausschnittsweise den Auflagerschenkel für den Gegenstand nach Fig. 3 in Draufsicht.

In den Figuren 1 und 2 ist eine Revisionsabdeckung mit einem Revisionsrahmen 1 für Wand- und Deckeneinbau und mit einem in dem Revisionsrahmen 1 gelagerten Revisionsdeckel 2 dargestellt, wobei der Revisionsdeckel 2 eine Dämmplatte 3 aus beispielsweise Gipskarton und einen die Dämmplatte 3 einfassenden Deckelrahmen 4 mit einem Auflagerschenkel 5 und einem Rahmenschenkel 6 aufweist. Die Dämmplatte 3 ist zumindest mit dem Auflagerschenkel 5 verklebt. Dazu weist der Auflagerschenkel 5 mit vorgegebenem Abstand zu dem Rahmenschenkel 6 eine innenseitige Riffelung 7 unter Bildung einer Aufnahmenut 8 für Klebstoff 9 zwischen dem Rahmenschenkel 6 und der Riffelung 7 auf. Die Riffelung 7 dient zum Auffangen von aus der Aufnahmenut 8 im Zuge der Positionierung der Dämmplatte 3 verdrängtem Klebstoff. Die Dämmplatte 3 wird so positioniert, dass sie schließlich mit dem Rahmenschenkel 6 fluchtet bzw. die Unterseite der Dämmplatte 3 mit der Unterkante des Rahmenschenkels 6 bündig abschließt.

Nach dem Ausführungsbeispiel ist die Dämmplatte 3 aber auch mit dem Rahmenschenkel 6 verklebt. Dazu weist der Rahmenschenkel 6 mit vorgegebenem Abstand zu dem Auflagerschenkel 5 ebenfalls eine innenseitige Riffelung 10 unter Bildung einer Aufnahmenut 11 für Klebstoff 9 zwischen dem Auflagerschenkel 5 und der Riffelung 10 auf, wobei die Riffelung 10 auch in diesem Fall zum Auffangen von aus der Aufnahmenut 11 verdrängtem Klebstoff 9 dient. Allerdings kann die rahmenschenkelseitige Riffelung 10 flacher als die auflagerschenkelseitige Riffelung 7 ausgeführt sein. Das gilt auch in Bezug auf die Aufnahmenut 11, weil die Haftverbindung zwischen der Dämmplatte 3 und dem Auflagerschenkel 5 belastungsfähiger als zwischen der Dämmplatte 3 und dem Rahmenschenkel 6 sein muss. Die auflagerschenkelseitige Aufnahmenut 8 und die rahmenschenkelseitige Aufnahmenut 11 bilden bei dem Ausführungsbeispiel eine Aufnahmeecke für Klebstoff 9. Die Aufnahmenuten 8, 11 und Riffelungen 7, 10 verlaufen rund um den Deckelrahmen 4. Der Revisionsdeckel 2 weist regelmäßig auf seiner einem Rastverschluss abgewandten Deckelseite in seinen Eckbereichen Scharnierwinkel auf, deren einer Scharnierschenkel am Revisionsdeckel 2 befestigt ist und deren anderer Scharnierschenkel lose auf dem Revisionsrahmen 1 aufliegt. Insoweit wird auf beispielsweise DE 37 36 060 C1 verwiesen.

Bei der in den Fig. 3 und 4 dargestellten Ausführungsform weist der Auflagerschenkel 5 auf seiner Innenseite gegen die Dämmplatte 3 gerichtete Distanzkrallen 12 auf, die bis zum Fluchten der Dämmplatte 3 mit dem Rahmenschenkel 6 in die Dämmplatte 3 eingedrungen sind, wobei der zwischen dem Auflagerschenkel 5 und der Dämmplatte 3 verbleibende Zwischenraum zur Aufnahme von Klebstoff 9 dient. Insoweit lässt sich die erforderliche Klebstoffmenge unschwer dosieren. Die Distanzkrallen 12 sind als Stanzteile aus dem Auflagerschenkel 5 abgebogen. Darüber hinaus kann der Auflagerschenkel 5 in vorgegebenen Abständen Lochungen 13 zum punktweise Eingeben von Klebstoff 9 aufweisen.

## Patentansprüche

1. Revisionsabdeckung mit einem Revisionsrahmen für Wand- und Deckeneinbau und mit einem in dem Revisionsrahmen gelagerten Revisionsdeckel, wobei der Revisionsdeckel eine Dämmplatte (und gegebenenfalls auf seiner Rückseite eine Stahlplatte) und einen die Dämmplatte (und gegebenenfalls Stahlplatte) einfassenden Deckelrahmen mit einem Auflagerschenkel und einem Rahmenschenkel aufweist, **dadurch gekennzeichnet, dass** die Dämmplatte (3) (und/oder gegebenenfalls die Stahlplatte) mit zumindest dem Auflagerschenkel (5) verklebt ist und der Auflagerschenkel (5) mit vorgegebenem Abstand zu dem Rahmenschenkel (6) eine innenseitige Riffelung (7) unter Bildung einer Aufnahmenut (8) für Klebstoff (9) zwischen dem Rahmenschenkel (6) und der Riffelung (7) aufweist, wobei die Riffelung (7) zum Auffangen von aus der Aufnahmenut (8) verdrängtem Klebstoff (9) dient und die Dämmplatte (3) mit dem Rahmenschenkel (6) fluchtet.

2. Revisionsabdeckung nach Anspruch 1, **dadurch gekennzeichnet, dass** die Dämmplatte (3) (und/oder gegebenenfalls die Stahlplatte) mit dem Rahmenschenkel (6) verklebt ist und der Rahmenschenkel (6) mit vorgegebenem Abstand zu dem Auflagerschenkel (5) eine innenseitige Riffelung (10) unter Bildung einer Aufnahmenut (11) für Klebstoff (9) zwischen dem Auflagerschenkel (5) und der Riffelung (10) aufweist, wobei die Riffelung (10) zum Auffangen von aus der Aufnahmenut (11) verdrängtem Klebstoff (9) dient.

3. Revisionsabdeckung nach Anspruch 1 oder 2, **dadurch gekennzeichnet, dass** die auflagerschenkelseitige Aufnahmenut (8) und die rahmenschenkelseitige Aufnahmenut (11) eine Aufnahmeecke für Klebstoff (9) bilden.

4. Revisionsabdeckung nach einem der Ansprüche 1 bis 3, **dadurch gekennzeichnet, dass** die Aufnahmenuten (8, 11) und Riffelungen (7, 10) rund um den Deckelrahmen (4) verlaufen.

5. Revisionsabdeckung mit einem Revisionsrahmen für Wand- und Deckeneinbau und mit einem in dem Revisionsrahmen gelagerten Revisionsdeckel, wobei der Revisionsdeckel eine Dämmplatte und einen die Dämmplatte einfassenden Deckelrahmen mit einem Auflagerschenkel und einem Rahmenschenkel aufweist, **dadurch gekennzeichnet, dass** die Dämmplatte (3) mit zumindest dem Auflagerschenkel (5) verklebt ist und der Auflagerschenkel (5) auf seiner Innenseite gegen die Dämmplatte (3) gerichtete Distanzkrallen (12) aufweist, die bis zum Fluchten der Dämmplatte (3) mit dem Rahmenschenkel (6) in die Dämmplatte (3) eingedrungen sind, wobei der zwischen dem Auflagerschenkel (5) und der Dämmplatte (3) verbleibende Zwischenraum zur Aufnahme von Klebstoff (9) dient.

6. Revisionsabdeckung nach Anspruch 5, **dadurch gekennzeichnet, dass** die Distanzkrallen (12) auflagerschenkelseitig in den Eckbereichen des Deckelrahmens (4) angeordnet sind.

7. Revisionsabdeckung nach Anspruch 5 oder 6, **dadurch gekennzeichnet, dass** die Dämmplatte (3) mit dem Rahmenschenkel (6) verklebt ist.

8. Revisionsabdeckung nach einem der Ansprüche 5 bis 7, **dadurch gekennzeichnet, dass** die Distanzkrallen (12) als Stanzteile aus dem Auflagerschenkel (5) abgebogen sind.

9. Revisionsabdeckung nach einem der Ansprüche 5 bis 8, **dadurch gekennzeichnet, dass** der Auflagerschenkel (5) in vorgegebenen Abständen Lochungen (13) zum punktweisen Eingeben von Klebstoff (9) aufweist.

10. Revisionsabdeckung nach einem der Ansprüche 5 bis 9, **dadurch gekennzeichnet, dass** der Rahmenschenkel (6) in vorgegebenen Abständen Lochungen zum punktweisen Eingeben von Klebstoff (9) aufweist.
